# EUROPÄISCHE PATENTSCHRIFT

(11) **EP 1 625 339 B1**
(45) Veröffentlichungstag und Bekanntmachung des Hinweises auf die Patenterteilung: **06.08.2008**
(21) Anmeldenummer: 04732869.5
(22) Anmeldetag: 14.05.2004
(51) Int. Cl.: F28D 1/053, F28F 9/02, F28F 9/22, F28F 27/02

(54) **WÄRMETAUSCHER**
HEAT EXCHANGER
ECHANGEUR DE CHALEUR

(30) Priorität: 16.05.2003 AT 7542003; 16.05.2003 AT 7552003
(43) Veröffentlichungstag der Anmeldung: 15.02.2006
(73) Patentinhaber: HAMPEL, Peter, 1040 Wien (AT)
(72) Erfinder: HAMPEL, Peter, 1040 Wien (AT)
(74) Vertreter: Grabherr, Claudia
(86) Internationale Anmeldenummer: PCT/AT2004/000172
(87) Internationale Veröffentlichungsnummer: WO 2004/102099

(56) Entgegenhaltungen:
- DE-A- 10 103 584
- US-A- 5 329 990

## Beschreibung

Die Erfindung bezieht sich auf einen neuen Gas- und/oder Flüssigkeits-Wärmetauscher mit Wärmetauschrohren und dazwischen angeordneten Lamellen. Bei den bisher bekannten derartigen Wärmetauschern ergeben sich insbesondere bei der Herstellung von kleinen Serien wegen eines immer noch hohen Ausmaßes an Handarbeit und Geschicklichkeit des Produktionspersonals und infolge des dadurch bedingten höheren Ausschusses hohe Fertigungskosten. Um eine jeweils erwünschte Zwangsführung des Wärmetauschfluids durch die Wärmetauschrohre zu erreichen, sind diese über an den Rohr-Enden befestigte, dort üblicherweise angelötete Rohrbögen od.dgl. miteinander verbunden.

Typische Applikationen sind Wärmetauscher für Kühlung, Heizung und für Klimageräte aller Art. Der stark diversifizierte Markt umfasst eine große Zahl von Systembauern für "industrielle Klimatechnik" bzw. für individuell gestaltete Kühlungs- und/oder Heizungs-Systeme.

Bei Wärmetauschern für den Austausch von Wärme zwischen Gasen, meist Luft, und Flüssigkeiten, wie insbesondere Wasser, Öl oder Kühlmittel, werden die Flüssigkeiten durch ein Rohrsystem, üblicherweise zumindest ein Verteiler- und zumindest ein Sammlerrohr, welche durch eine Mehrzahl von Wärmetauschrohren miteinander mechanisch und hydraulisch verbunden sind, zu- und abgeleitet. Das Gas, meist Luft, strömt über Lamellen, die mit dem Wärmetausch-Flüssigkeits-System bzw. -Kreislauf indirekt in Kontakt stehen. Als Wärmetauschrohre haben Flachrohre wegen des guten Oberfläche/Volumen-Verhältnisses Vorteile und werden deshalb in großen Mengen in Wärmetauschern in der Fahrzeugtechnik verwendet.

Für Wärmetauscher, welche mit höheren Mediumsdrucken arbeiten oder bei Befestigung der Wärmetauschrohre im Sammler- und Verteilerrohr mittels Aufweit-Technik setzt man günstigerweise Rundrohre ein.

Zum Stand der Technik auf diesem Gebiet ist auf die DE 101 03 584 A1 zu verweisen, welche einen Wärmetauscher mit einem Wärmetauscher-Körper aus an ihren Enden aufgeweiteten und dort zusammengelöteten Flachrohren und dazwischen angeordneten Lamellen beschreibt. Nach oben und nach unten hin ist dieser Wärmetausch-Körper jeweils mit einem dichtend anschließenden Verteil- und einem Sammelkasten abgeschlossen, durch welchen das Wärmeträgerfluid jeweils zu- und abgeführt wird. Eine gezielte Wärmetauschrohr-individuelle Führung des Wärmeträgermediums ist mit diesen, auch weitere wesentliche Nachteile, wie den Einsatz von Kunststoffteilen aufweisenden Wärmetauschern, nicht möglich.

Bei dem Wärmetauscher gemäß der US 6 199 401 B1 ist eine Wärmetauschrohr-individuelle Zuführung und Abführung des Wärmetauschmediums ermöglicht, wobei in einem auf dem mit den nur nach oben hin offenen Wärmetauschrohren gebildeten Wärmetauscher-Körper aufsitzenden länglichen, gemeinsamen Wärmetauschmediums-Zu- und -Abführungskasten ein Mediumsführungs- und -zuteilungs-Bauteil angeordnet ist.

Wesentlicher Nachteil dieser Wärmetauscher ist, dass sie bezüglich Mediumsführung relativ unflexibel sind und alle ihre Bestandteile nur individuell fertigbar sind, was sich zwar für den Fall einer Massenfertigung rechnet, nicht jedoch für eine, wie heute immer mehr gefragte, auftragsspezifisch flexible Fertigung von Kleinserien von hinsichtlich ihrer Konzeption, Größe und ihrem Verwendungszweck unterschiedlichen Wärmetauschern.

Die vorliegende Erfindung hat sich das Ziel gesteckt, einen Wärmetauscher, insbesondere aus Aluminium-Werkstoff, zu schaffen, bei welchem die bisher übliche Zwangs-Strömungsführung über außerhalb des Wärmetauscher-Körpers geführte Verbindungsleitungen, Rohrbögen od.dgl. zwischen den Wärmetauschrohren in das Verteilungs- und in das Sammlerrohr selbst verlegt wird, und auf diese Weise der hohe Manipulationsaufwand beim Löten mit allen Nachteilen durch eine entweder nur wenige Handgriffe erfordernde oder überhaupt automatisierte Produktionsweise ersetzt werden kann.

Gegenstand der Erfindung ist somit ein Wärmetauscher gemäß **Oberbegriff des Anspruches 1**, wobei die Erfindung darin besteht, dass der Wärmetauscher die im **kennzeichnenden Teil des Anspruches 1** genannten Merkmale aufweist.

Beim neuen Wärmetauscher tritt also an die Stelle einer großen Zahl von die Enden der Wärmetauschrohre miteinander verbindenden und an die genannten Enden fluiddicht anzuschließenden bzw. anschließenden Rohrbögen jeweils ein in einem, wie z.B. von den üblichen Heizungsradiatoren bekannten, Verteilerrohr und Sammlerrohr anzuordnender bzw. angeordneter Einsatzkörper mit Mediums-Umlenkkammem, welcher die Funktion der oben beschriebenen, für die jeweils gewünschte Zwangsführung des Wärmetauschmediums von Wärmetauschrohr zu Wärmetauschrohr bisher verwendeten Fluidumlenkungs-Rohrbögen od.dgl. übernimmt.

Die neuen Wärmetauscher erlauben eine Fertigung, bei welcher die bisher aufwändige Handarbeit mit Lötung, Schweißung oder Verklebung einer großen Zahl von Verbindungs-Rohrstücken mit den Wärmetauschrohren entfällt, was insbesondere bei an sich aufwendig und somit kostenaufwändig verbindbaren Materialien, wie Aluminium, Edelstahl u.dgl. die Fertigungskosten wesentlich reduziert. Weiters ist durch die neue Bauart der Wärmetauscher eine sinnvolle und einfach zu realisierende Automatisierung ermöglicht, es ist die Konfektionierung vereinfacht, und es entfällt auf diese Weise ein Großteil der von Fehlern nie ganz freien Handarbeit.

Darüber hinaus sind aus einer kleinen Anzahl von, in ihrer Dimension, insbesondere "Länge" völlig flexiblen Grundmodulen, nämlich aus Flachrohren, Mediums-Zu- und -Abführungs-Hohlkörpem und Umlenkkammer-Körpern, sowie weiters mit wenigen Typen von Stopfenelementen und Anschlussrohren bzw. -rohrstutzen praktisch jegliche Größe, Länge, Dicke und/oder Höhe und jegliche Art der Mediums-Führung und -Verteilung aufweisende Wärmetauscher für die verschiedensten Zwecke fertigbar.

Bei einer bevorzugten Ausführungsform des neuen Wärmetauschers gemäß **Anspruch 2** ist mittels eines gemeinsamen Tragelements dafür Sorge getragen, dass jede der Umlenkkammern an der - jeweils für die Überführung und Umlenkung des Wärmetauschmediums von einem Wärmetauschrohr in das nächste gemäß einem jeweils vorgesehenen Mediumsführungs-Konzept richtigen - Stelle angeordnet ist.

Wenn die Umlenkkammern für das Wärmetauschmedium, wie gemäß **Anspruch 3** vorgesehen, an einer gemeinsamen Verbindungsstrebe angeordnet sind, welche gleichzeitig eine Art von die Umlenkkammern in Durchströmungsrichtung teilender Trennwand bildet, kann ein besonders gleichmäßiger Fluss des Wärmetauschmediums erreicht werden, wodurch Energieeinsparungen bei der Wärmetauschmediums-Umpump-Einrichtung erzielt werden.

Ist eine gewöhnliche, einfach hin und her mäandrierende Führung des Wärmetauschmediums vorgesehen, so ist es günstig, wenn die Wärmetauschmediums-Umlenkkammern so gebaut sind, dass deren Kontur jeweils mit der Innenquerschnitts-Kontur des Verteil- und des Sammel-Umlenk-Hohlraums im Wesentlichen übereinstimmt, wie im Detail aus dem **Anspruch 4** hervorgeht.

Es kann aber auch bei eventuell gewünschter zusätzlicher Nutzung des Verteil-Umlenk-Hohlkörpers als Mediums-Sammel-Hohlkörper oder -Rückführungs-Kanal vorgesehen sein, dass die Umlenkkammern konturmäßig z.B. nur etwa jene Hälfte des Innenquerschnitts der genannten Hohlräume, von welchen die Wärmetauscherrohre ausgehen bzw. dort einmünden, beanspruchen und der Rest der Querschnittsfläche des Verteilerhohlraums eben als Sammel-Hohlraum für die Rückführung des Wärmetauschmediums zu einer Wärmetauschmediums-Abführung zur Verfügung steht, welche in diesem Fall dann z.B. oberhalb der Wärmetauschmediums-Zuführung angeordnet ist.

Besonders bevorzugt ist es - insbesondere in Hinblick auf die angestrebte Vereinfachung der Fertigung - wenn, wie gemäß **Anspruch 5** vorgesehen ist, der Innen-Querschnitt von Verteil- und Sammel-Umlenk-Hohlkörper und der Querschnitt der Kontur des Umlenkkammer-Einsatzkörpers im Wesentlichen miteinander übereinstimmende Quadrat- oder Rechtecksform, bevorzugterweise mit abgerundeten Ecken, aufweist. Eine derartige Formgebung hat den Vorteil, dass die bogenförmigen Wandungen der Mediums-Umlenkkammern im Wesentlichen einfache Rechtecks-Grundform aufweisen können und daher z.B. in einfachster Weise aus Blech gebogen sein können, wobei diese Art der Herstellung den Vorteil hat, dass sie nur geringe Kosten verursacht.

Darüber hinaus können die zwischen Verteil- und Sammel- und Umlenk-Hohlkörper verlaufenden Wärmetauschrohre z.B. auch in zwei oder mehr Reihen nebeneinander oder schräg zueinander versetzt angeordnet sein, wobei beispielsweise gegenüber Rundrohr-(Verteil- und) Sammel-Hohlkörpern der weitere Vorteil gegeben ist, dass die Wärmetauschrohre einerseits einen jeweils geraden Mündungs- bzw. Eintrittsabschluss aufweisen und alle untereinander gleiche Länge besitzen können.

Was die Schließung der offenen Enden der Verteil- sowie Sammel- und Umlenk- Hohlkörper betrifft, so können dafür einfache, rechteckigen oder quadratischen Querschnitt aufweisende, gegebenenfalls innere Mediumsführungen aufweisende Abschluss- bzw. Anschlusskappen, Abschluss- bzw. Anschlussstopfen od.dgl. Abschluss- bzw. Anschlusselemente vorgesehen sein, und weiters solche, welche mit Mediums-Zuleitungs- und Ableitungs-Rohrstutzen od.dgl. versehen sind, wie es dem jeweiligen Bedarf aufgrund der jeweils beabsichtigten Führung des Wärmetauschmediums innerhalb des neuen Wärmetauschers entspricht. Es sei hiezu im Detail auf den **Anspruch 6** hingewiesen.

Es ist schon oben im Nachhang zum Anspruch 4 kurz angesprochen worden, dass der Verteil- und Umlenk-Hohlkörper so gestaltet sein kann, dass er nicht nur für die Zuführung, sondern auch für die Rück- und Abführung des Wärmetauschmediums aus dem Wärmetauscher geeignet ist. Hierzu wird auf die besonders bevorzugte Ausführungsform des neuen Wärmetauschers gemäß **Anspruch 7** hingewiesen.

Um den bei einem Wärmetauscher in der soeben beschriebenen, gemäß Anspruch 7 vorgesehenen Ausführungsform auftretenden unerwünschten Wärmefluss zwischen dem den Wärmetauschrohren zugeführten Wärmetauschmedium und dem aus den Wärmetauschrohren abgeführten Wärmetauschmedium im Mediums-Abführungs-Hohlraum oder -Kanal zu vermeiden, ist die Anordnung einer wärmeflusshemmenden Isolierung zwischen den Umlenkkammern im Verteil- und Umlenk-Hohlraum und dem Wärmetauschmediums-Abführungs-Kanal gemäß **Anspruch 8** günstig.

Besonders rationell ist es, wenn für den fluiddichten Abschluss der Verteil- und Sammler-Umlenk-Hohlkörper, in deren offenen Enden stopfen- oder kappenartig einsetz- oder aufsetz- und fluiddicht einlötbare modulartige Ab- bzw. Anschlusselemente gemäß **Anspruch 9** vorgesehen sind.

Um die Verteil- sowie Sammel- und -Umlenk-Hohlkörper beispielsweise mehrerer zueinander parallel angeordneter und/oder parallelgeschaltet mit Wärmetauschmedium zu beschickender oder davon zu entsorgender Wärmetauscher abzuschließen, können jeweils mehrere gemeinsame Abschluss- bzw. Anschlusselemente aufweisende, modulartige Mehrfach-Ab- bzw. Anschlusselemente eingesetzt sein, welche die verschiedensten Anordnungen von Zu- und Ableitungs-Rohrstutzen, inneren Mediums-Führungskanälen u.dgl. aufweisen können.

Eine besonders bevorzugte und einen gleichmäßigen und intensiven Wärmeaustausch ermöglichende Ausführungsart des neuen Wärmetauschers ist im **Anspruch 10** geoffenbart. Dort sind die Umlenkkammern in dem Verteil- sowie im Sammel- und Umlenk-Hohlkörper der beiden Umlenkkammer-Einsatzkörper abwechselnd so angeordnet, dass jeweils aufeinanderfolgend eine Serie von drei, fünf oder sieben Wärmetauschrohren sequenziell durchströmt werden, bevor das Wärmetauschmedium in die jeweilige Abführung aus dem Sammel- und Umlenk-Hohlkörper gelangt und von dort über einen entsprechenden Rohrstutzen od.dgl. nach außen geführt wird.

Um alle Wärmetauschrohre möglichst gleichzeitig und gleichmäßig mit Wärmetauschmedium gleichen Temperaturniveaus zu versorgen, ist es günstig, wenn oberhalb des Umlenkkammer-Einsatzkörpers im Verteil- und Umlenk-Hohlraum-Zulauföffnungen für das frisch in den Wärmetauscher gelangende Wärmetauschmedium in die jeweils für den Einlauf des Mediums vorgesehenen Wärmetauschrohre angeordnet sind.

Eine ganz analoge Konstruktion kann auch im Sammel- und Umlenk-Hohlkörper vorgesehen sein, welcher in ganz analoger Weise jeweils dort, wo die Ausflussöffnungen des jeweils "letzten" Rohres einer vom Wärmetauschmedium sequenziell zu durchströmenden Wärmetauschrohr-Serie ausmünden, angeordnet sind. Im Detail ist hiezu auf den **Anspruch 11** zu verweisen.

Über die Anordnung dieser jeweils den Einlauföffnungen der Wärmetauschrohre zugeordneten Zulauf und Ablauf-Öffnungen relativ zum Umlenkkammer-Einsatzkörper und im soeben genannten Wärmetauschmediums-Zufluss- und Abflusskanal gibt der **Anspruch 12** näher Auskunft.

Bevorzugt ist es gemäß **Anspruch 13,** für die Trennung des Umlenk-Einsatzkörpers vom Mediums-Zuflusskanal eine eigene Trennwand od.dgl. vorzusehen, welche beidseitig innen an die Seitenwände des Verteil- und Umlenk-Hohlkörpers anliegt und sich nach oben hin an dessen oberer Innenwand desselben abstützt. Diese günstigerweise die Querschnitts-Form eines - in diesem Fall umgekehrten - T aufweisende Trennwand weist jeweils rechts und links von ihrem vertikalen T-Balken im Horizontalbalken die Zulauföffnungen für das Wärmetauschmedium auf. In ganz analoger Weise ist vorteilhafterweise auch der Sammel-Umlenk-Hohlraum mit einer gleichartigen Trennwand mit Ablauföffnungen ausgestattet.

Eine unter Einsatz eines einfachen T-Profils kostengünstig und unkompliziert fertigbare und daher im Rahmen der Erfindung besonders bevorzugte Ausbildungsvariante des Umlenkkammer-Einsatzkörpers bildet den Gegenstand des **Anspruchs 14**.

Dem **Anspruch 15** sind im Sinne einer hochgradigen Rationalisierung der Fertigung vorteilhafte Modul-Ausführungsformen der Anschluss- und Verbindungselemente zwischen den Verteil- sowie Sammel- und Umlenk-Hohlkörpern, z.B. von seriell und/oder parallel geschalteten Wärmetauschkörpern zu entnehmen.

Der **Anspruch 16** beschäftigt sich mit einer im Rahmen der Erfindung, besonders bevorzugten Art des Zusammenschließens der neuen Wärmetauschkörper miteinander zu größeren Einheiten, was insbesondere durch den Einsatz der weiter oben schon näher beschriebenen modulartigen Abschluss- und Verbindungselemente erleichtern wird.

Weiters betrifft der **Anspruch 17** eine im Rahmen der Erfindung besonders bevorzugte, insbesondere auf Aluminium als Wärmetauscher-Baumaterial zugeschnittene neue Methode zum material-schlüssigen fluiddichten Verbinden von Bauteilen mit Rohren und von Rohren miteinander im Allgemeinen sowie zum Verbinden der verschiedenen Komponenten des neuen Wärmetauschers, wie insbesondere der modulartigen, Ab-, Anschluss- und Verbindungselemente, wie insbesondere Stopfen-, Kappen und Muffenmodule mit den Verteil- sowie Sammel-Umlenkhohlkörpern, mit den Zu- und Abführungsrohren und -rohrstutzen u.dgl im Speziellen.

Die **Ansprüche 18** bis 20 schließlich betreffen im Rahmen des neuen Lötverfahrens gemäß dem Anspruch 17 besonders bevorzugte Ausführungsvarianten, welche infolge ihrer klaren Aussagen keiner näheren Erklärung bedürfen.

Anhand der Zeichnung wird die Erfindung näher erläutert:

Es zeigen die Fig. 1 bis 3 jeweils in mehreren Ansichten und Detaildarstellungen drei verschiedene Ausführungsformen eines erfindungsgemäßen Wärmetauschers mit verschiedenen Arten der inneren Führung des Wärmetauschmediums, die Fig. 4 bis 6 in analoger Weise drei Varianten von grundsätzlich zu den in den Fig. 1 bis 3 gezeigten Wärmetauschern ähnlichen Wärmetauschern, welche zu größeren Einheiten zusammengeschlossen sind, wobei die Fig. 6 eine Kombination zweier Wärmetauscher mit unterschiedlichen Wärmetauschmedien zeigt. Die Fig. 7 und 8 zeigen jeweils einen kompakten Block von jeweils drei, hinsichtlich Wärmetauschmediums-Führung einmal sequentiell und einmal parallel geschalteten Wärmetauschern gemäß der Erfindung und die Fig. 9 einen Wärmetauscher, wie er insbesondere für Klimaanlagen von Kraft- und Kühlfahrzeugen Verwendung finden kann, und die Fig. 10 eine besondere Form eines erfindungsgemäß bevorzugt zum Einsatz kommenden Lötbandes und dessen Herstellung.

Der in den Fig. 1 a bis 1f gezeigte Wärmetauscher 1 umfasst im Wesentlichen einen oberen Verteil- und Umlenk-Hohlkörper 4 rechteckigen Querschnitts sowie einen unteren Sammel- und Umlenk-Hohlkörper 4' gleichen rechteckigen Querschnitts und zwischen denselben angeordnete, dieselben miteinander mechanisch und hydraulisch verbindende, jeweils über Einlauföffnungen 101 und Auslauföffnungen 102 - an dieselben materialschlüssig, insbesondere durch Lötung, gebundene - Wärmetausch-Flachrohre 10, 10', 10" zwischen welchen feinwellige Wärmetauschlamellen 110 angeordnet sind.

Abgeschlossen ist der Verteiler- und Umlenk-Hohlraum 4 vorne rechts durch ein Anschlusselement mit einem Rohrstutzen 42 für die Zuleitung des Wärmetauschmediums wtm und hinten links bloß mit einem fluiddichten Stopfenelement 41. Der untere Sammel-und Umlenk-Hohlraum 4' ist vice versa rechts vorne mit einem gewöhnlichen Abschlussstopfen 41 und links mit Anschlussstopfen 410 solchen mit Rohrstutzen 42 für die Ableitung des Wärmetauschmediums wtm abgeschlossen.

In den Verteil- und Umlenk-Hohlraum 4 ist - dessen Innenquerschnitt Qi deckend bzw. an dessen Innenwandung rundum anliegend - ein länglicher Umlenkkammer-Einsatzkörper 700 eingeschoben, welcher mehrere, etwa gewölbeartige bzw. bogenförmige Wandungen 70 aufweisende, voneinander jeweils beabstandete Umlenkkammern 7 aufweist. Diese sind zu den Ein- und Auslauföffnungen 101, 102 der Wärmetauschrohre 10,10', 10" hin offen.

In ganz analoger Weise ist ein - vorteilhafterweise gleichartiger - Umlenkkammer-Einsatzkörper 700' mit durch bogenförmige Wandungen 70' begrenzten Umlenkkammern 7' im Sammel- und Umlenk-Hohlkörper 4' angeordnet, welche zu den Aus- und Einlauföffnungen 102,101 der Wärmetauschrohre 10,10', 10" hin offen sind.

Die Fig. 1f und 1g zeigen die Umlenkkammer-Einsatzkörper 700, 700' und deren Situierung näher: Sie sind jeweils aus einem T-Profil 71 gebildet, wobei die beidseitig vom T-Vertikalbalken 711 seitlich wegragenden T-Horizontalbalkenteile 712 jeweils in Abständen bis zum Vertikalbalken 711 hin quer eingeschnitten sind und dann jeweils auch noch für eine Strecke rechts und links entlang des Vertikalbalkens 711, wobei dann voneinander beabstandete Stege 7120, in welchen die T-Profilstruktur nicht verändert ist, erhalten bleiben. Die auf diese Weise entstehenden, vom genannten Steg 7120 ausgehenden Lappen 7121 sind bogenförmig jeweils zum Fußende des T-Balkens 711 hin nach abwärts gebogen und liegen jeweils innen an der Basiswand 401 des Verteil- und des Sammel- und Umlenkhohlraums 4,4' mit den Einlauf- und Auslauföffnungen 101, 102 der Wärmetauschrohre 10, 10', 10" an. Auf diese Weise sind die bogenförmigen Wandungen 70, 70' der Umlenkkammern 7, 7' für die Führung des Wärmetauschmediums wtm von einem Wärmetauschrohr zum nächsten gebildet.

Aus der Fig. 1 ist deutlich ersichtlich, dass die Umlenkkammer-Einsatzkörper 700, 700' in zueinander völlig analoger Weise ausgebildet sind und nur die Umlenkkammern 7, 7' jeweils zueinander relativ versetzt angeordnet sind. Die Umlenkkammer-Wandungen 70, 70' liegen seitlich an den beiden Seiteninnenwänden 402 der Hohlkörper 4, 4' und jeweils zu den Wärmetauschrohren 10, 10'. 10" hin an der Basiswandung 401 des Verteiler- und des Sammel-Umlenkhohlkörpers 4, 4' an.

Der Wärmetauscher 1 gemäß den Fig. 2a bis 2f ist - bei ansonsten gleichbleibenden Bezugszeichen-Bedeutungen - vom Grundkörper her im Wesentlichen in gleicher Weise gebaut wie der Wärmetauscher 1 gemäß Fig. 1. Bei diesem ist jedoch die Konstruktion so geändert, dass zwei Rohrstutzen 42, nämlich je einer für die Zu- und für die Ableitung des Wärmetauschmediums wtm in dem Anschluss-Stopfenmodul 410 rechts vorne oben angeordnet sind, und dass der Verteil-und Umlenk-Hohlkörper 4 durch ein flaches T-Profil 6 mit nach oben weisendem Vertikalbalken 611 in einen oben liegenden Wärmetauschmediums-Abführkanal 45 und in einen der Kontur des prinzipiell schon aus der Fig. 1 bekannten, dem Wärmetauschmediums-Verteil- und Umlenk-Hohlkörper 700 entsprechenden Zufuhr- und Umlenk-Kanal 44 geteilt ist, wobei in diesem Kanal 44 ganz analog zu Fig. 1 ein entsprechend "flacherer" Umlenkkammer-Einsatzkörper 700 eingesetzt ist, welcher durch den unteren Rohrstutzen 42 des oben rechts angeordneten Anschlussstopfens 410 mit Wärmetauschmedium wtm in gleicher Weise versorgt wird, wie schon in der Fig. 1 dargestellt. Die einem "flachen" inversen T entsprechende Profilform des den Mediums-Abführkanal 45 definierenden Trennprofils 6 hat den Vorteil, dass sich daselbe auf dem Umlenkkammer-Einsatzkörper 700 aufliegend - mittels seines kurzen Vertikalbalkens 611 an der oberen Innenwandung 403 des Verteil- und Umlenk-Hohlraums 4 und mit seinem Horizontalbalken 612 beidseitig an den Seitenwandungen 402 desselben abstützen kann.

Was den Sammel-Umlenk-Hohlkörper 4' betrifft, so ist dessen Innen-Querschnitt genau so dimensioniert wie der Innen-Querschnitt des Zufuhrkanals 44 im Verteil- und Umlenk-Hohlkörper 4. Hiermit ist sichergestellt, dass auch die beiden Umlenkkammer-Einsatzkörper 4, 4' ebenfalls untereinander gleich dimensioniert sind und somit auch hier eine Minimierung des Fertigungsaufwands erreicht wird. Um den Wärmefluss zwischen frisch zugeführtem und durch die Wärmetauschrohre geführten Wärmetauschmedium zu minimieren, ist zwischen dem Umlenkkammer-Einsetzkörper 4 und dem Trennprofil 6 eine Wärmedämmplatte 67 angeordnet.

Bei dem in der Fig. 3a bis 3f - bei ansonsten gleichbleibenden Bezugszeichen-Bedeutungen - gezeigten Wärmetauscher 1 entspricht der Grundaufbau desselben ebenfalls den Wärmetauschern 1 gemäß den Fig. 1 und 2, allerdings ist hier eine InnenQuerschnitts-Aufteilung sowohl im Verteiler-Hohlraum 4 als auch im Sammel-Hohlraum 4' vorgesehen, und zwar liegen dort - etwa 60 % der Innen-Qquerschnittsfläche Qi der beiden soeben genannten Hohlkörper 4, 4', also den Teilquerschnitt qi, beanspruchend - die Umlenkkammer-Einsatzkörper 700, 700' jeweils an der Basis-Wandung 401 dieser Hohlkörper 4, 4' mit den den Ein- und Auslauföffnungen 101, 102 der Wärmetauschrohre 10, 10', 10" an, wobei die Umlenkkammern 7, 7' so gegeneinander versetzt angeordnet sind, dass das Wärmetauschmedium wtm - jeweils vom Verteil-Umlenk-Hohlraum 4 beginnend - ein erstes Wärmetauschrohr 10 durchströmt, dann von einer Umlenkkammer 7' des unteren Umlenkkammer-Einsatzkörpers 700' zuerst in ein zweites benachbartes Wärmetauscherrohr 10' gelangt, dann durch eine Umlenkkammer 7 des oberen Einsatzkörpers 700 ins übernächste Wärmetauschrohr 10" geführt wird und aus demselben kommend, jeweils über eine der Ablauf-Öffnungen 451 in dem den Sammler-Umlenk-Raum 4' teilenden Trennprofil 6 in den Abführungskanal 45 in Restquerschnitt qa des Sammel- und Umlenk-Hohlraums 4' geführt wird, von wo es über den Ableitungs-Rohrstutzen 42 des Anschluss-Stopfenmoduls 410 links unten abfließen kann.

In analoger Weise ist im oberen Verteil-Umlenkhohlraum 4 im oberhalb des dortigen Umlenkkammer-Einsatzkörpers 700 freibleibenden, durch das T-Trennprofil 6 freigehaltenen Hohlraum mit dem Teilquerschnitt qa ein Wärmetauschmediums-Zuführkanal 44 gebildet, von welchen aus jeweils über eine erste der in das Trennprofil gestanzten Zulauföffnungen 441-Wärmetauschmedium wtm zur Einlauföffnung 101 eines "ersten" Einlaufrohres 10 einer ersten Serie 100 von drei benachbarten Wärmetauschrohren 10, 10', 10" eingebracht wird und dann in gleicher Weise jeweils durch die nächste Zulauföffnung 441 des Trennprofils 6 und über eine um drei Wärmetauschrohre versetzte Zufuhröffnung 10 die weiteren, jeweils drei Wärmetauschrohre einer nächsten Rohr-Serie 100 versorgt werden usw.

Auch hier ist die T-Form des Trennprofils 6 günstig, weil sie eine Abstützung desselben an der jeweils oberen und unteren äußeren Innenwand 403 des Verteil- sowie des Sammel- und Umlenk-Hohlkörpers 4, 4' und damit eine Sicherung des Mediums-Zu- und Abflusskanals 44, 45 in den beiden Hohlräumen 4, 4' ermöglicht.

In der Fig. 3b sind die Wärmetauschmediums-Ströme innerhalb der Umlenkkammern 7, 7' und jene durch den Zu- und Abführungskanal 45 durch Pfeile erläutert.

Bei dem Doppel-Wärmetauscher 1/1 gemäß Fig. 4a bis 4d sind - bei ansonsten gleichbleibenden Bezugszeichen-Bedeutungen - zwei zum in Fig. 1 gezeigten Wärmetauscher analoge Wärmetauscher 1 hintereinander angeordnet, wobei die beiden Verteil- Umlenkhohlräume 4 und die Sammel-Umlenkhohlräume 4' derselben miteinander durch ein in sie eingelötetes oder eingepresstes, einmal den Mediumsdurchfluss ermöglichendes und einmal fluiddichtes jeweils modulartiges Verbindungselement 415 und 416 verbunden sind. Dort ist mittels entsprechender Anordnung der Umlenkkammern 7, 7' des Umlenkkammer-Einsatzkörpers 700, 700' die interne Führung des Wärmetauschmediums wtm durch die Wärmetauschrohre 10, 10', 10" so gestaltet, dass das Wärmetauschmedium über den am linken unteren Anschlussstopfen 410 angeordneten Zulauf-Rohrstutzen 42 eingebracht und über den Ablauf-Rohrstutzen 42 des unteren rechten Anschlussstopfens 410 ausgebracht wird.

Auch bei dem Doppel-Wärmetauscher 1/1 der Fig. 5a bis 5d sind - bei ansonsten gleichbleibenden Bezugszeichenbedeutungen - zwei Wärmetauscher 1 des schon in der Fig. 2 schon gezeigten Typs mit Wärmetauschmediums-Zu- 44 und Abführkanälen 45 in den Verteil-Hohlräumen 4 angeordnet und sie werden jeder für sich von dem über die jeweils unteren Rohrstutzen 42 in den beiden Anschluss-Stopfenmodulen 410, rechts und links oben zugeführten Wärmetauschmedium wtm durchströmt. Der hier bloß mechanische Zusammenschluss der beiden Wärmetauscher 1 erfolgt mittels beidseitig in die beiden oberen Verteil- und Umlenk-Hohlkörper 4 eingesetztem insbesondere eingelötetem "blinden" Verbindungsstopfenmodulen 416. Nach Durchlauf aller Wärmetauschrohre 10, 10', 10" jedes der beiden Wärmetauscher 1 wird das Wärmetauschmedium wtm jeweils über die oberen Ablaufrohrstutzen 42 des linken und rechten oberen Abschluss-Stopfenmoduls 41 der Verteil-Umlenkhohlräume 4 der beiden Wärmetauscher 1 abgeführt.

Wiederum jeder für sich mit der einfachen Ausführungsform des Wärmetauschers 1 gemäß Fig. 1 identisch ist die mit den beiden mittels fluiddichter Verbindungsstopfenmodule 416 ebenfalls nur mechanisch miteinander verbundenen, in Serie angeordneten, getrennte Einheiten bildenden Wärmetauschern 1, 1' gebildete Wärmetauscher-Einheit 1/1 der Fig. 6a bis 6g, wobei dort der "längere", rechte Wärmetauscher 1 ein mit Wasser als Wärmetauschmedium wtm betriebener und der linke, "kürzere" ein mit Öl als Wärmetauschmedium wtm' betriebener Wärmetauscher 1' ist. Hier ist die nur mechanische Verbindung zwischen den beiden Wärmetauschern 1, 1' verschiedenen Typs durch den in die Verteil- und Umlenk-Hohlräume 4 eingelöteten, fluiddichten Verbindungsstopfenmodul 416 und den in die Sammler-Umlenk-Hohlräume 4' eingelöteten, ebenfalls fluiddichten Verbindungsstopfenmodul 417 hergestellt, welcher die beiden Zuführungs-Rohrstutzen 42 für die beiden unterschiedlichen Wärmetauschmedien wtm und wtm' trägt.

In der Fig. 7 ist - bei ansonsten gleichbleibenden Bezugszeichen-Bedeutungen - ein Beispiel für eine Parallel- bzw. Blockanordnung von insgesamt drei bezüglich des Wärmetausch-Mediumflusses seriell geschalteten Wärmetauschern 1 des Typs gemäß Fig. 1 gezeigt, wobei dort die rechten Öffnungen der drei Verteil- und -Umlenkhohlräume 4 und die rechten Öffnungen der drei Sammel- und Umlenk-Hohlräume 4' mittels eines einen Zuführungsstutzen 42 für Wärmetauschmedium wtm in den rückwärtigen Wärmetauscher 1 und einen Verbindungskanal 436 zwischen dem mittleren und dem vorderen Wärmetauschern aufweisenden Dreifach-Verbindungsstopfenmoduls 418 angeschlossen sind.

Ganz analog sind die linken Öffnungen der drei unteren Sammel-Umlenk-Hohlräume 4' mittels eines dort eingelöteten gleichartigen Dreifach-Verbindungsstopfenmoduls 418 mit Wärmetauschmediumsführung 436 vom in der Fig. 7 rückwärtigen, in den mittleren der drei Wärmetauscher 1 geschlossen und die Abführung des Mediums wtm erfolgt über den dortigen Rohrstutzen 42. Der Verschluss der beiden anderen Öffnungen des Verteil- und des Sammel-Hohlraums 4, 4' erfolgt mittels "blinden" Dreifach-Verschlussstopfenmodufen 420.

In der Fig. 8 ist - bei ansonsten gleichbleibenden Bezugszeichenbedeutungen - eine Block-Anordnung von drei bezüglich des Flusses des Wärmetauschmediums wtm zueinander parallel geschalteten Wärmetauscher 1 gezeigt: Dort ist deutlich zu erkennen, wie rechts oben die Öffnungen der drei Verteil- und Umlenk-Hohlräume 4 und links unten die Öffnungen der drei Sammel- und Umlenk-Hohlräume 4' jeweils mit Dreifach-Abschlussstopfen 419 mit jeweils zu allen drei Wärmetauschern führenden Wärmetauschmediums-Zuführungen 437 und von allen drei Wärmetauschern 1 wegführenden Wärmetauschmedium-Abführungen 437 in ihrem Inneren abgeschlossen sind.

Weiters zeigt die Fig. 9 - ebenfalls bei ansonsten gleichbleibenden Bezugszeichen-Bedeutungen - eine Sonderform 1' eines erfindungsgemäßen Wärmetauschers 1, bei welchem die Ausbildung mit Verteil-Hohlkörper 4 und Sammel-Hohlkörper 4' und mit dieselben verbindenden Wärmetauschrohren 10, 10', 10" zu den Wärmetauschern der vorangegangenen Figuren analog ist.

Hier erfolgt die Einbringung des unter Druck stehenden, verflüssigten als Wärmetauschmedium wtm eingesetzten Kühlgases über den hier unteren Verteil-Hohlraum 4 durch in die Wärmetauschrohre 10, 10', 10" ragenden und mündende, hier nach oben gerichtete Entspannungsdüsen 8 und über oberhalb derselben in deren Nähe im Inneren der Wärmetauschrohre 10, 10', 10" angeordnete steildachartige Turbulenzblechwirbelkörper 80 mit Schikanenöffnungen 81 mit "Jalousien" 82, welche von dem den Düsen 8 entströmenden, spontan verdampfenden Kühl-Flüssigkeits/-Gas-Gemisch durchströmt werden, das auf diese Weise besonders gleichmäßig verdampft, durch die Wärmetauschrohre 10, 10', 10" strömt und letztlich in gasförmigem Zustand im - hier oben liegenden - Sammel-Hohlkörper 4' gesammelt und über einen Ableitungs-Rohrstutzen 42 zum Kompressor zurückgeführt wird.

Um eine gleichmäßige Mengen- und Druck-Verteilung des zugeführten unter Druck stehenden Wärmetauschmediums wtm zu den Expansionsdüsen 5 über die gesamte Länge des Wärmetauschers 1 bzw. von dessen Verteil-Hohlkörper 4 zu sorgen, ist in denselben ein länglich keilartiger, mit der Entfernung vom Mediums-Einlaufstutzen 42 "abfallenden" Einsatzkörper 470 eingebaut.

Schließlich zeigt die Fig. 10 schematisch die Herstellung eines für die Verbindung von Rohren aus Aluminium durch Lötung jeweils über einen Innen- und Außenkonus an ihren Enden. In den Spalt zwischen diesen beiden Konussen wird das dort in seinen Herstellungsstufen gezeigte Lotmetall-Band BL mit einer Füllung mit Abrasivmaterial-Partikeln AP zur Unterstützung der Herstellung einer fluiddichten Lötung etwa nach Art des Reibschweissens eingebracht. Ausgangsmaterial ist eine Bandfolie aus Lotmetall mit einer Querschnittsform etwa nach Art des Groß-Buchstabens "W" mit zwei längeren Außenflanken AF und einem zwischen denselben angeordneten, hier zweifach zig-zag gefalteten, kürzeren Mittelteil MT.

Durch Führen des unteren Teiles des W-Bandes BL zwischen dasselbe bis in eine der Höhe hmt des W-Mittelteils MT entsprechende Höhe zusammenpressenden Walzen, siehe die die Druckausübung andeutenden Pfeile in der Figur, nimmt das Band etwa Y-Querschnittsform an, wobei der Fuß FY des Y hier die sechsfache Dicke des ursprünglichen Bandmaterials aufweist, und - von diesem ausgehend - zwei schräg aufwärts nach außen ragende Y-Arme YA besitzt.

Nun wird in den Winkelraum WR dieses Y-Bandes ein "Strang" des Abrasivmaterial-Pulvers AP eingebracht und danach werden, wie ebenfalls durch Pfeile angedeutet, die beiden freien Arme AY des Y-Bandes oberhalb des Stranges materialdicht zusammengepresst. Das so erhaltene Lotmetall-Band BL hat eine beispielsweise dickere untere Fuß-Zone UZ und eine dünnere obere Arm-Zone OZ sowie eine mit den Abrasivmaterial-Partikeln gefüllte "ausgebauchte" Mittelzone MZ.

Dieses Lotmetall-Band BL wird z.B. in den sich von innen nach außen hin leicht verbreiternden Spalt zwischen Innen- und Außenkonus zweier miteinander zu verlötender Rohr-Enden eingebracht, es erfolgt ein Erhitzen, z.B. etwas über die Lotmetall-Schmelztemperatur, bei gleichzeitigem Einwirken von Ultraschall, wodurch es zur Schaffung von vielen "frischen" und daher benetzungsfähigen Zonen der Aluminium-Oberflächen der Konusse kommt, und somit eine stabile, fluiddichte Lötverbindung der beiden Rohre miteinander gewährleistet ist, welche innenseitig, da dort die "dünne" Arm-Zone OZ eingelegt ist, praktisch nur mit Aluminium gebildet ist, womit dort keine Gefahr einer Lokalelement-Bildung AI-Zn auftritt.

## Patentansprüche

1. Wärmetauscher mit einem eine Mehrzahl von - mindestens ein Zuführungs- bzw. Verteilerrohr und mindestens ein Abführungs- bzw. Sammlerrohr miteinander verbindenden, von einem flüssigen und/oder gasförmigen Wärmetausch-Medium durchströmbaren, außenseitig mit Wärmetausch-Lamellen ausgestatteten und parallel zueinander angeordneten - Wärmetausch-Flachrohren umfassenden Wärmetauscher-Grundkörper, wobei das Verteiler- und das Sammlerrohr als mit mindestens einer Zu-und/oder Ableitung für das Wärmetausch-Medium ausgestatteter, länglicher, kastenförmiger Verteil- sowie Sammel- und Umlenk-Hohlkörper ausgebildet ist, in welchem jeweils ein Umlenkkammer-Einsatzkörper mit einer Mehrzahl von untereinander gleichartigen Verteil- und -Sammelkammern für eine mengenmäßig individuelle Zuführung von Mediums-Teilströmen zu den Wärmetauschrohren und für die Abführung des Mediums aus den Wärmetauschrohren angeordnet bzw. anordenbar ist, und wobei die die genannten Kammern begrenzenden Wandungen an die Innenwandungsflächen des Verteil- sowie Sammel- und Umlenk-Hohlkörpers anliegen, **dadurch gekennzeichnet, dass** die jeweils voneinander beabstandet angeordneten Verteil- und Sammelammern als Umlenkkammern (7, 7') für das Wärmetauschmedium (wtm, wtm') ausgebildet sind, welche jeweils an die Austrittsöffnung (102) eines (10, 10') der Wärmetauschrohre (10, 10', 10") und an die Eintrittsöffnung (101) eines nächsten bzw. eines demselben jeweils benachbart angeordneten Wärmetauschrohres (10', 10") angeschlossen sind, diese beiden Wärmetauschrohre (10, 10'; 10', 10") miteinander hydraulisch verbinden und weiters mit ihrer jeweiligen Begrenzungswandung (70, 70') jeweils an die die in sie mündenden Wärmetauschrohre aufweisenden und die beiden seitlichen - Innenwandungsflächen (401, 402) des Verteil- sowie des Sammel- und Umlenk-Hohlkörpers (4, 4') zumindest anliegen und insgesamt von der genannten Begrenzungswandung (70, 70') und von den genannten Hohlkörperlnnenwandungsflächen (401, 402) umgrenzt sind, und dass sie das sie durchströmende Wärmetausch-Medium (wtm) jeweils von einem (10, 10') in ein nächstes bzw. in das jeweils benachbarte Wärmetauschrohr (10', 10") im Wesentlichen um 180° etwa halbkreis-, C- bzw. U-förmig umlenken.

2. Wärmetauscher nach Anspruch 1, **dadurch gekennzeichnet, dass** eine Mehrzahl von oder alle Mediums-Umlenkkammern (7, 7'), bzw. deren Begrenzungswandungen (70, 70') mittels Verbindungs-Strebe (71) od.dgl., miteinander dem im Wesentlichen starren, in den Verteill- sowie in den Sammel- und Umlenk-Hohlkörper (4, 4') einsetzbaren, insbesondere einschiebbaren, Umlenkkammer-Einsatzkörper (700, 700') verbunden sind.

3. Wärmetauscher nach Anspruch 1 oder 2, **dadurch gekennzeichnet, dass** die Mediums-Umlenkkammern (7, 7') durch mindestens eine - bevorzugt durch die Verbindungsstrebe (71) des Umlenkkammer-Einsatzkörpers (700, 700') bzw. durch einen Teil davon gebildete, sich in Richtung der Längserstreckung des Umlenkkammer-Einsatzkörpers (700, 700') erstreckende Trennwand (711), Septe od.dgl. geteilt sind.

4. Wärmetauscher nach einem der Ansprüche 1 bis 3, **dadurch gekennzeichnet, dass** die Umlenkkammer-Einsatzkörper (700, 700') quer zu ihrer Längserstreckung entweder mit dem gesamten Innenquerschnitt (Qi) des Verteil- sowie des Sammel- und Umlenk-Hohlkörpers (4, 4') oder zumindest mit einem, im Nahbereich der die Wärmetauschrohre (10, 10', 10") aufweisenden Innenwandung (401) angeordneten Teil (qi) desselben im Wesentlichen querschnitts- bzw. kontur-konform ausgebildet und in den Verteil- und Sammel- und Umlenk-Hohlkörper (4, 4') einsetzbar bzw. eingesetzt, insbesondere einschiebbar bzw. eingeschoben, sind.

5. Wärmetauscher nach einem der Ansprüche 1 bis 4, **dadurch gekennzeichnet, dass** der Innenquerschnitt (Qi) des Verteil- sowie des Sammel- und Umlenk-Hohlkörpers (4, 4') und der Querschnitt bzw. die Kontur der Umlenkkammern (7, 7') bzw. des Umlenkkammer-Einsatzkörpers (700, 700') im Wesentlichen Quadrat- oder RechteckForm, gegebenenfalls mit abgerundeten Ecken, aufweist.

6. Wärmetauscher nach einem der Ansprüche 1 bis 5, **dadurch gekennzeichnet, dass** für die fluidmediums-dichte Abschließung der offenen Enden des Verteil- sowie des Sammel- und Umlenk-Hohlkörpers (4, 4') dem Innenquerschnitt (Qi) desselben entsprechenden Querschnitt aufweisende, dort bevorzugterweise eingelötete, Abschlusselemente (41), insbesondere Stopfenmodule (41) oder Kappenmodule oder aber Anschlusselemente (410), vorgesehen sind, von welchen jeweils einer einen Mediumszuleitungs- und der andere einen Mediumsableitungs-Rohrstutzen (42) od.dgl. aufweist.

7. Wärmetauscher nach einem der Ansprüche 1 bis 6, **dadurch gekennzeichnet, dass** im Verteil-Umlenk-Hohlkörper (4) Mediums-Umlenkkammern (7, 7') bzw. ein Umlenkkammer-Einsatzkörper (700, 700') angeordnet sind bzw. ist, deren bzw. dessen Kontur im Wesentlichen einen den Eintritts- und Austrittsöffnungen (101, 102) der Wärmetauschrohre (10, 10', 10") im Verteil- und Umlenk-Hohlkörper (4) zugekehrten bzw. zugeordneten, bevorzugt etwa 40 bis 60 % von dessen Innenquerschnittsfläche (Qi) betragenden, Teil-Querschnittsbereich (qi) beansprucht und dass der restliche Teil-Querschnittsbereich (qa) einen Mediums-Abführungs-Kanal (45) für das die Wärmetauschrohre (10, 10', 10") und die Mediums-Umlenkkammern (7') des Sammel- und Umlenk-Hohlkörpers (4') durchströmende und denselben schließlich verlassende und in den genannten Mediums-Abführungskanal (45) im Verteil- und Umlenk-Hohlkörper (4) (zurück-)geführte Wärmetauschmedium (wtm) bildet.

8. Wärmetauscher nach einem der Ansprüche 1 bis 7, **dadurch gekennzeichnet, dass** in dem den Mediumsabführungs-Kanal (45) aufweisenden Verteil- und Umlenk-Hohlkörper (4) zwischen den Begrenzungswandungen (70) der Umlenkkammern (7) bzw. zwischen dem Umlenkkammer-Einsatzkörper (700) und dem Mediumsabführungs-Kanal (45) bzw. dessen ihn vom Umlenkkammer-Einsatzkörper (700) trennender Kanal-Trennwand (441) eine Wärmedämm-Schicht (67) od.dgl. angeordnet ist.

9. Wärmetauscher nach einem der Ansprüche 1 bis 8, **dadurch gekennzeichnet, dass** für die fluidmediums-dichte Abschließung von drei offenen Enden der Verteil- sowie der Sammel- und Umlenk-Hohlkörper (4, 4') dem Innenquerschnitt (Qi) desselben entsprechenden Querschnitt aufweisende, dort bevorzugterweise eingelötete, Verschlusselemente, insbesondere Stopfenmodule (41) vorgesehen sind, und weiters nur ein Anschlusselement (410), welches sowohl einen Mediums-Zu- als auch einen Mediums-Ableitungs-Rohrstutzen (42) od.dgl. aufweist.

10. Wärmetauscher nach einem der Ansprüche 1 bis 9, **dadurch gekennzeichnet, dass** er eine Mehrzahl von - mit einer ungeraden, mindestens drei betragenden, Anzahl von über jeweils abwechselnd und zueinander versetzt angeordnete Umlenkkammern (7, 7') im Verteil- sowie im Sammel-und Umlenk-Hohlkörper (4, 4') miteinander hydraulisch verbundenen, einander benachbarten Wärmetauschrohren (10, 10', 10") gebildete -Rohr-Serien (100) aufweist, wobei jeweils das erste Wärmetauschrohr (10) einer Rohr-Serie (100) in den Verteil- und Umlenk-Hohlkörper (4) und das letzte Wärmetauschrohr (10") derselben, in den Sammel- und Umlenk-Hohlkörper (4') für das Wärmetausch-Medium (wtm) mündet.

11. Wärmetauscher nach einem der Ansprüche 1 bis 10, **dadurch gekennzeichnet, dass** sowohl im Verteil- als auch im Sammel- und Umlenk-Hohlkörper (4, 4') jeweils Mediums-Umlenkkammern (7, 7') bzw. ein Umlenkkammer Einsatzkörper (700, 700') angeordnet sind bzw. ist, deren bzw. dessen Querschnitt bzw. Kontur im Wesentlichen einen den Eintritts- und den Austrittsöffnungen (101, 102) der Wärmetauschrohre (10, 10', 10") in dem Verteil- und Umlenk-Hohlkörper (4) und in den Sammel- und Umlenk-Hohlkörpern (4') zugekehrten bzw. zugeordneten, jeweils bevorzugt etwa 40 bis 60 % der Innenquerschnittsfläche (Qi) betragenden, Teil-Querschnittsbereich (qi) beanspruchen bzw. beansprucht und dass der restliche Teil-Querschnittsbereich (qa) der beiden Hohlkörper (4, 4') jeweils einen Zuflusskanal (44) mit jeweils im Abstand voneinander angeordneten Zuflussöffnungen (441) für das Wärmetauschmedium (wtm) in die jeweils ersten Wärmetauscherohre (10) der Rohr-Serien (100) und einen Abflusskanal (45) mit jeweils im Abstand voneinander angeordneten Abflussöffnungen (451) für den Abfluss des Wärmetauschmediums (wtm) aus den jeweils letzten Wärmetauschrohren (10") der Rohr-Serien (100) bildet.

12. Wärmetauscher nach Anspruch 11, **dadurch gekennzeichnet, dass** die Zufluss- und Abflussöffnungen (441, 451) im Zufluss- und im Abflusskanal (44, 45) jeweils zwischen den Begrenzungswandungen (70, 70') der Mediums-Umlenkkammern (7, 7') bzw. deren Außenseiten im Wesentlichen in einer Position vor den Eintrittsöffnungen (101) der ersten Wärmetauschrohre (10) und vor den Austrittsöffnungen (102) der letzten Wärmetauschrohre (10") der Rohr-Serien (100) angeordnet sind.

13. Wärmetauscher nach Anspruch 11 oder 12, **dadurch gekennzeichnet, dass** der Zufluss- und der Abflusskanal (44, 45) jeweils durch eine am Umlenkkammer-Einsatzkörper (700, 700') anliegende, durch einen jeweils beidseitig seitlich an die seitlichen Innenwandungen (402) des Verteil- sowie des Sammel- und -Umlenk-Hohlkörpers (4, 4') anliegende Trennwand gebildet ist, welche bevorzugterweise durch den Querbalken (612) eines T-Profiles (6) gebildet ist, dessen Vertikalbalken (611) sich an der wärmetauschrohr-fernen Innenwandung (403) des Verteil- sowie Sammel-und -Hohlkörpers (4, 4') abstützt.

14. Wärmetauscher nach einem der Ansprüche 1 bis 13, **dadurch gekennzeichnet, dass** der einzelne Umlenkkammer-Einsatzkörper (700, 700') von einem T-Profil (71) ausgehend gebildet ist, dessen Vertikalbalken (711) jeweils an der Basiswandung (401) des Verteil- und des Sammel-Umlenk-Hohlraums (4, 4'), wo sich die Ein- und die Austrittsöffnungen (101, 102) der Wärmetauschrohre (10, 10', 10") befinden, anliegt, und dessen Querbalken (712) jeweils beidseitig seitlich bis zu den seitlichen Innenwandungen (402) des Verteil- und des Sammel- und -Umlenk-Hohlkörpers (4, 4') reicht und dass für die Ausbildung der Begrenzungswandungen (70, 70') der Mediums-Umlenkkammern (7, 7') in - den Abständen einander benachbarter, hydraulisch miteinander zu verbindender Wärmetauschrohre (10, 10'; 10', 10") voneinander jeweils entsprechenden - Abständen der T-Horizontalbalken (712) jeweils bis zum T-Vertikalbalken (711) hin quer und dann entlang desselben unter Belassung eines Bogensteges (7120) eingeschnitten, eingestanzt od. dgl. ist und die so gebildeten Querbalken-Lappen (7121) unter Ausbildung der die Form eines Umlenkbogens aufweisenden Begrenzungswandung (70, 70') der Umlenkkammern (7, 7') in Richtung bis zum Anliegend ihrer freien Enden an der Basis (401) des Verteil- sowie des Sammel- und Umlenk- Hohlkörpers (4, 4') bzw. bis zum Fußende des T-Vertikalbalkens (711) hin konkav-, bogelförmig gekrümmt bzw. gebogen sind.

15. Wärmetauscher nach einem der Ansprüche 1 bis 14, welche mit einer bei Expansion stark abkühlenden, leicht verdampfbaren, unter Druck stehenden Kühlmittel bzw. Kühlfluid als Wärmetausch-, insbesondere Kühlmedium (wtm), beschickbar ist, **dadurch gekennzeichnet, dass** von einem mit dem vorgesehenen Wärmetauschmedium wtm, insbesondere Kühlfluid, versorgbaren Verteil-Hohlraum (4) ausgehende Expansions- bzw. Entspannungs-Düsen (8) in die Wärmetauschrohre (10, 10', 10") ragen und in denselben jeweils oberhalb der Düsen (8), bevorzugt einstückig aus Blech gebildete und vorzugsweise im Wesentlichen dachartige, mit Verteil-Öffnungen (81) und -Jalousien (82) ausgestattete Verdamfpungs-Schikanen (80) angeordnet sind.

16. Wärmetauscher nach einem der Ansprüche 1 bis 15, **dadurch gekennzeichnet, dass** - für einen modulartigen, sequentiellen und/oder seriellen fluidmediums-dichten Zusammenschluss von zwei oder mehr Verteil- sowie Sammel- und -Umlenk-Hohlkörpern (4, 4') miteinander bzw. für die Wärmetauschmediums-Ver- und -Entsorgung von mehreren sequentiell und/oder seriell angeordneten Wärmetauschern miteinander - jeweils der dem Innenquerschnitt (Qi) oder dem Außenquerschnitt der genannten Hohlkörper (4, 4') entsprechende Außenkontur bzw. Innenkontur aufweisende, in die offenen Enden der genannten Hohlkörper (4, 4') oder auf dieselben fluiddichte Abschluss-Verbindungselemente (416), Anschluss-Verbindungselemente (417), Anschlusselemente (418, 419) mit Mediumsführungen (435, 437) oder Abschlusselemente (420), bevorzugt in Stopfen- oder Kappen-Form ein- oder aufgesetzt, bevorzugt ein- oder aufgelötet sind.

17. Wärmetauscher nach einem der Ansprüche 1 bis 16, **dadurch gekennzeichnet, dass** Verteil- sowie Sammel- und -Umlenk-Hohlkörper (4, 4'), Wärmetauscherrohre (10, 10', 10"), Umlenkkammer-Einsatzkörper (700, 700'), Trennprofile (6) sowie alle Anschluss-Verbindungs- und Abschlusselemente (41, 410, 415-420) sowie Zu- und Abführungs-Rohrstutzen (42) aus Aluminium oder aus einer Aluminiumlegierung gefertigt sind und diese Komponenten - mit Ausnahme der Umlenkkammer-Einsatzkörper (700, 700') sowie der Trennprofile (6), bevorzugt mittels Lötung, materialschlüssig und fluidmediums-dicht miteinander verbunden sind.

18. Verfahren zum fluiddichten Verbinden von zumindest zwei Komponenten ausgewählt aus Verteil- sowie Sammel- und -umlenk-Hohlkörpern (4, 4'), Wärmetauscherrohren (10, 10', 10"), Umlenkkammer-Einsatzkörpem (700, 700'), Trennprofilen (6) sowie alle An- schluss-Verbindungs- und Abschlusselementen (41, 410, 415-420) sowie Zu- und Abfüh- rungs-Rohrstutzen (42) des neuen Wärmetauschers gemäß einem der Ansprüche 1 bis 16 miteinander, von welchen einer bzw. eines an der Verbindungsstelle einen Innenkonus bzw. eine Tulpe und der bzw. das andere einen Außenkonus bzw. Konus aufweist, und bevorzugterweise der Winkel der Erzeugenden des Innenkonus zur Rohrachse größer ist als der analoge Winkel der Erzeugenden des Außenkonus, und wobei - unter Vermeidung bzw. Ausschaltung des Einsatzes von Fluss- bzw. Löthilfsmitteln - zwischen die für die gewünschte Lötverbindung vorgesehenen, auf eine, vorzugsweise über der Schmelztemperatur des Lotmetalls liegende, Temperatur erhitzten topografischen Bereiche der miteinander zu verlötenden Werkstückteile bzw. Werkstücke, Bauteile bzw. Rohre anstelle eines im Wesentlichen einphasigen Lotmetalls ein Zwei- oder Mehrphasen-Lotmetallsystem eingebracht wird, welches als wesentliche Komponente das jeweilige, eine Matrix bildende Lotmetall umfasst, in welche Matrix feine Partikel aus einem mit der Lotmetall- bzw. mit der sich beim Lötvorgang bildenden Lotmetall/Aluminium-Eutektikumschmelze benetzbaren, durch Unterkriechen die oberflächliche Aluminiumoxid-Haut brechenden, anorganischen, in der Metallschmelze unlöslichen, Nicht- oder Halbmetallcharakter aufweisenden Abrasiv-Material aus der Gruppe der Silikate, Hartstoffe auf Basis von Übergangsmetall-Carbiden und/oder -Nitriden, Spinelle od. dgl., eingebettet sind und wobei nach entsprechender Relativ-Positionierung der jeweils miteinander zu verlötenden Werkstücktelle bzw. Werkstücke, Bauteile und/oder Rohre zueinander, dieselben bei gleichzeitiger Aufbringung von Druck aneinandergepresst und um geringe Wegstrecken im Bereich von 0,05 bis 1 mm linear und/oder drehend und/oder oszillierend, flächig aneinander reibend gegeneinander relativ-bewegt bzw. -verschoben werden, wobei unmittelbar vor der Lötung, die Oberflächen bzw. Konus-Oberflächen der miteinander zu verbindenden Bauteile und/oder Rohre, vorzugsweise der Wärmetauscher-Komponenten, auf mechanischem Wege durch Abtrag der Oberflächen-Oxidschicht, in metall-blanken Zustand gebracht werden, **dadurch gekennzeichnet, dass** als Zwei- oder Mehrphasen-Lotmetall-System
a) ein in den für die Lotverbindung vorgesehenen Spalt zwischen den zu verbindenden Bauteilen und/oder Rohren, insbesondere zwischen dem Innenkonus und dem Außenkonus derselben, einzubringendes bzw. eingebrachtes, durch Mehrfach-Längsfaltung einer bandartigen Folie aus dem Lotmetall, insbesondere Zink, mit einem sich im Wesentlichen entlang seiner Längs-Mitttelzone (MZ) zwischen den beiden miteinander beidseitig der Mittelzone (MZ) entlang der beiden Randzonen (FY, AY, OZ, ZU) des Bandes (BL) dicht bzw. kalt verschweißt miteinander verbundenen Außenflanken (AF) erstreckenden, rohrartigen Raum, welcher mit den Partikeln (AP) aus dem Abrasiv-Material gefüllt ist, eingesetzt wird, oder
b) eine bandförmige Lotmetall-Folie, in welche von einer oder beiden Seiten her, eine Vielzahl der oxidhaut-brechenden und mit Lotmetall- bzw. Eutektikumsschmelze benetzbaren Partikel des Abrasiv-Materials eingebracht, insbesondere eingewalzt, ist, oder aber
c) eine Paste aus in einem bei Temperaturen bis maximal 250°C, vorzugsweise bis maximal 200 °C. im Wesentlichen rückstandsfrei verdampfenden Fluid bzw. Öl gleichmäßig verteilten Teilchen des Lotmetalls und Partikeln aus dem oxidhaut-brechenden und metallschmelze-benetzbaren Abrasiv-Material,
- wobei die Lotmetall-Teilchen eine Partikel-Größe von 0,05 bis 0,5 mm, bevorzugt von 0,1 bis 0,3 mm, aufweisen und
- das Mengen-Verhältnis von Lotmetall zu oxidhaut-brechenden und metallschmelze-benetzbaren Abrasivmaterial-Partikeln zwischen 3 : 1 und 30:1, bevorzugt zwischen 5 : 1 und 10:1, beträgt.

19. Verfahren nach Anspruch 18, **dadurch gekennzeichnet,**
- **dass** die Relativbewegung der mittels des Lotmetalls materialschlüssig miteinander zu verbindenden Bauteile und/oder Rohre, insbesondere Wärmetauscher-Komponenten, unter gleichzeitiger (Kurzzeit-)Druckkraft-Ausübung durch, gegebenenfalls drehende(n), Schlag, Stoß oder Schockwelle auf zumindest eines derselben generiert wird, oder aber
- durch oszillierende Relativbewegung der mittels des Lotmetalls materialschlüssig miteinander zu verbindenden Bauteile und/oder Rohre bzw. der Wärmetauscher-Komponenten mittels auf zumindest eines bzw. einen derselben einwirkendem Ultraschall, bevorzugt mit einer Frequenz zwischen 25 und 50 kHz.

20. Verfahren nach Anspruch 19, **dadurch gekennzeichnet, dass** das in seiner Längs-Mittelzone (MZ) mit den Abrasivmaterial-Partikeln (AP) gefüllte Lotmetall-Band (BL) gemäß dessen Variante a) hergestellt ist durch Längs-Falten einer Bandfolie zu einer im Wesentlichen dem Buchstaben W mit einem zwischen dessen Außenflanken (AF) angeordneten ein- oder mehrfach zig-zag gefalteten W-Mittelteil (MT) entsprechenden Querschnittsform, wobei die beiden W-Außenflanken (AF) den Mittelteil (MT) des W überragen, wonach die beiden W-Außenflanken (AF) bis zur Höhe (hmt) des W-Mittelteiles (MT) und der zwischen ihnen liegende W-Mittelteil (MT) selbst in einer ersten Stufe zu einer Y-Querschnittsform zusammengepresst werden, das dann in einer zweiten Stufe über die gesamte Bandlänge in den Winkelraum (WR) zwischen den beiden schräg auseinander aufragenden Armen (AY) des Y-Bandes unter Bildung eines Pulver-Stranges die Abrasivmaterial-Partikel (AP) eingebracht werden, wonach in einer dritten Stufe die beiden schräg aufragenden Y-Arme (AY) unter Bildung eines eine mit den Abrasivmaterial-Parfikeln (AP) gefüllte Ausbauchung seiner Mittelzone (MZ) aufweisenden Lotmetall-Bandes materialdichtend aneinander gepresst werden.

## Claims

1. A heat exchanger with a plurality of basic heat exchanger bodies, comprising flat heat exchange tubes - connecting at least one supplying or distributing pipe and at least one discharging or collecting pipe to one another, able to be flowed through by a liquid and/or gaseous heat exchange medium, equipped on the outside with heat exchange fins and arranged parallel to one another -, the distributing pipe and the collecting pipe being formed as elongate, tank-shaped hollow distributing and diverting and collecting and diverting bodies which are equipped with at least one supply line and/or discharge line for the heat exchange medium and in which there is arranged or can be arranged in each case a diverting chamber insert with a plurality of distributing and collecting chambers that are identical to one another for supplying partial streams of medium on a quantitatively individual basis to the heat exchange tubes and for discharging the medium from the heat exchange tubes, and the walls bounding said chambers bearing against the inner wall surfaces of the hollow distributing and diverting and collecting and diverting bodies, **characterized in that** the distributing and collecting chambers, respectively arranged such that they are spaced apart from one another, are formed as diverting chambers (7, 7') for the heat exchange medium (wtm, wtm'), which are respectively attached to the outlet opening (102) of one (10, 10') of the heat exchange tubes (10, 10' , 10'') and to the inlet opening (101) of a next heat exchange tube (10',10''), or one which is respectively neighboring the same, respectively connect these two heat exchange tubes (10, 10'; 10', 10'') hydraulically to one another and furthermore at least bear with their respective bounding wall (70, 70') in each case against the inner wall surfaces (401, 402) - the ones having the heat exchange tubes opening into them and the two lateral ones - of the hollow distributing and diverting body (4) and the hollow collecting and diverting body (4') and are enclosed altogether by said bounding wall (70, 70') and by said hollow body inner wall surfaces (401, 402), and **in that** they divert the heat exchange medium (wtm) flowing through them respectively from one heat exchange tube (10, 10') into a next one or into the respectively neighboring heat exchange tube (10', 10") substantially by 180°, for instance in the form of a half-circle, C or U.

2. The heat exchanger as claimed in claim 1,
**characterized in that** a plurality of or all the medium diverting chambers (7, 7'), or their bounding walls (70, 70'), are connected to one another by means of connecting struts (71) or the like of a substantially rigid diverting chamber insert (700, 700') that can be inserted, in particular can be pushed, into the hollow distributing and diverting body (4) and into the hollow collecting and diverting body (4').

3. The heat exchanger as claimed in claim 1 or 2, **characterized in that** the medium diverting chambers (7, 7') are divided by means of a dividing wall (711), septum or the like - preferably formed by the connecting struts (71) of the diverting chamber insert (700, 700') or by part thereof and extending in the direction of the longitudinal extent of the diverting chamber insert (700, 700').

4. The heat exchanger as claimed in one of claims 1 to 3, **characterized in that** the diverting chamber inserts (700, 700') are formed transversely to the longitudinal extent in such a way that they are substantially conformal in cross section or contour either with the entire inner cross section (Qi) of the hollow distributing and diverting body (4) and the hollow collecting and diverting body (4') or at least with a part (qi) of the same arranged in the vicinity of the inner wall (401) having the heat exchange tubes (10, 10', 10''), and can be inserted or are inserted, in particular can be pushed or are pushed, into the hollow distributing and diverting body (4) and hollow collecting and diverting body (4').

5. The heat exchanger as claimed in one of claims 1 to 4, **characterized in that** the inner cross section (Qi) of the hollow distributing and diverting body (4) and the hollow collecting and diverting body (4') and the cross section or the contour of the diverting chambers (7, 7') or of the diverting chamber insert (700, 700') has a substantially square or rectangular form, if appropriate with rounded corners.

6. The heat exchanger as claimed in one of claims 1 to 5, **characterized in that**, for the fluid medium-tight termination of the open ends of the hollow distributing and diverting body (4) and the hollow collecting and diverting body (4'), terminating elements (41) having a cross section corresponding to the inner cross section (Qi) of the same and preferably soldered in there, in particular plug modules (41) or cap modules or else attaching elements (410), are provided, one of which elements in each case has a medium supply and the other a medium discharge pipe stub (42) or the like.

7. The heat exchange as claimed in one of claims 1 to 6, **characterized in that** medium diverting chambers (7, 7') or a diverting chamber insert (700, 700') are or is arranged in the hollow distributing and diverting body (4), the contour of which chambers or insert substantially takes up a partial cross-sectional region (qi) that is made to face or assigned to the inlet and outlet openings (101, 102) of the heat exchange tubes (10, 10', 10'') in the hollow distributing and diverting body (4) and preferably amounts to approximately 40 to 60% of its inner cross-sectional area (Qi), and **in that** the remaining partial cross-sectional region (qa) forms a medium discharge channel (45) for the heat exchange medium (wtm) flowing through the heat exchange tubes (10, 10', 10'') and the medium diverting chambers (7') of the hollow collecting and diverting body (4') and finally leaving the same and being passed (returned) into said medium discharge channel (45) in the hollow distributing and diverting body (4).

8. The heat exchanger as claimed in one of claims 1 to 7, **characterized in that** a heat insulating layer (67) or the like is arranged in the hollow distributing and diverting body (4), having the medium discharge channel (45), between the bounding walls (70) of the diverting chambers (7) or between the diverting chamber insert (700) and the medium discharge channel (45) or its channel dividing wall (441), separating it from the diverting chamber insert (700).

9. The heat exchanger as claimed in one of claims 1 to 8, **characterized in that**, for the fluid medium-tight termination of three open ends of the hollow distributing and diverting body (4) and the hollow collecting and diverting body (4'), closure elements having a cross section corresponding to the inner cross section (Qi) of the same and preferably soldered in there, in particular plug modules (41), are provided, and furthermore only one attaching element (410), which has both a medium supply and a medium discharge pipe stub (42) or the like.

10. The heat exchanger as claimed in one of claims 1 to 9, **characterized in that** it has a plurality of tube series (100) - formed with an uneven number, at least three, of mutually neighboring heat exchange tubes (10, 10', 10'') that are hydraulically connected to one another via diverting chambers (7, 7'), respectively alternating and arranged offset in relation to one another, in the hollow distributing and diverting body (4) and in the hollow collecting and diverting body (4'), the first heat exchange tube (10) of a tube series (100) in each case opening into the hollow distributing and diverting body (4) and the last heat exchange tube (10") of the same opening into the hollow collecting and diverting body (4') for the heat exchange medium (wtm).

11. The heat exchanger as claimed in one of claims 1 to 10, **characterized in that** both in the hollow distributing and diverting body (4) and in the hollow collecting and diverting body (4'), medium diverting chambers (7, 7') or a diverting chamber insert (700, 700') are or is respectively arranged, the contour of which chambers or insert substantially take or takes up a partial cross-sectional region (qi) that is made to face or assigned to the inlet and outlet openings (101, 102) of the heat exchange tubes (10, 10', 10") in the hollow distributing and diverting body (4) and in the hollow collecting and diverting body (4') and preferably amounts in each case to approximately 40 to 60% of the inner cross-sectional area (Qi), and **in that** the remaining partial cross-sectional region (qa) of the two hollow bodies (4, 4') respectively forms an inflow channel (44) with inflow openings (441), respectively arranged at a distance from one another, for the heat exchange medium (wtm) into the respectively first heat exchange tubes (10) of the tube series (100) and outflow channel (45) with outflow openings (451), respectively arranged at a distance from one another, for the outflow of the heat exchange medium (wtm) from the respectively last heat exchange tubes (10") of the tube series (100).

12. The heat exchanger as claimed in claim 11, **characterized in that** the inflow and outflow openings (441, 451) in the inflow channel (44) and in the outflow channel (45) are respectively arranged between the bounding walls (70, 70') of the medium diverting chambers (7, 7') or their outer sides, substantially in a position in front of the inlet openings (101) of the first heat exchange tubes (10) and in front of the outlet openings (102) of the last heat exchange tubes (10'') of the tube series (100).

13. The heat exchanger as claimed in claim 11 or 12, **characterized in that** the inflow channel (44) and the outflow channel (45) are respectively formed by a dividing wall which bears against the diverting chamber insert (700, 700'), on both sides respectively bears laterally against the lateral inner walls (402) of the hollow distributing and diverting body (4) and of the hollow collecting and diverting body (4') and is preferably formed by the cross bar (612) of a T profile (6), the vertical bar (611) of which is supported on the inner wall (403), remote from the heat exchange tube, of the hollow distributing body (4) and hollow collecting body (4').

14. The heat exchanger as claimed in one of claims 1 to 13, **characterized in that** the individual diverting chamber insert (700, 700') is formed on the basis of a T profile (71), the vertical bars (711) of which respectively bear against the base wall (401) of the distributing and diverting cavity (4) and the collecting and diverting cavity (4'), where the inlet and outlet openings (101, 102) of the heat exchange tubes (10, 10', 10'') are located, and the cross bar (712) of which respectively reaches on both sides laterally as far as the lateral inner walls (402) of the hollow distributing and diverting body (4) and the hollow collecting and diverting body (4'), and **in that**, for the formation of the bounding walls (70, 70') of the medium diverting chambers (7, 7'), at intervals - corresponding respectively to the intervals from one another of mutually neighboring heat exchange tubes (10, 10'; 10', 10'') to be hydraulically connected to one another - the T horizontal bar (712) is respectively cut into, punched into or the like transversely as far as the T vertical bar (711) and then along the same while leaving an arcuate web (7120), and the cross-bar lugs (7121) formed in this way are curved or bent concavely or arcuately in a direction until they bear with their free ends against the base (401) of the hollow distributing and diverting body (4) and the hollow collecting and diverting body (4'), or up to the foot end of the T vertical bar (711), thereby forming the bounding wall (70, 70') of the diverting chambers (7, 7'), having the form of a diverting arc.

15. A variant of the heat exchanger as claimed in one of claims 1 to 14, which can be charged with a coolant or cooling fluid that cools greatly on expansion, can readily evaporate and is under pressure, as the heat exchange medium, in particular cooling medium (wtm), **characterized in that** expansion nozzles (8) extending from a distributing cavity (4) that can be supplied with the envisaged heat exchange medium wtm, in particular cooling medium, protrude into the heat exchange tubes (10, 10', 10") and arranged in the same, respectively above the nozzles (8), are evaporation chicanes (80), formed with preference integrally from sheet metal and preferably substantially roof-like, equipped with distributing openings (81) and louvers (82).

16. The heat exchanger as claimed in one of claims 1 to 15, **characterized in that** - for a modular, sequential and/or serial fluid medium-tight combination of two or more hollow distributing and diverting and collecting and diverting bodies (4, 4') with one another or for the supply and disposal of heat exchange medium of a number of sequentially and/or serially arranged heat exchangers together - fluid-tight terminating connecting elements (416), attaching connecting elements (417), attaching elements (418, 419) with medium ducts (435, 437) or terminating elements (420), preferably in the form of plugs and respectively having the outer contour or inner contour corresponding to the inner cross section (Qi) or the outer cross section of said hollow bodies (4, 4') are fitted in or on, preferably soldered in or on, into the openings of said hollow bodies (4, 4') or onto the same.

17. The heat exchanger as claimed in one of claims 1 to 16, **characterized in that** hollow distributing and diverting and collecting and diverting bodies (4, 4'), heat exchange tubes (10, 10', 10''), diverting chamber inserts (700, 700'), dividing profiles (6) and all the attaching, connecting and terminating elements (41, 410, 415-422) as well as supply and discharge pipe stubs (42) are produced from aluminum or from an aluminum alloy and these components - with the exception of the diverting chamber inserts (700, 700') and the dividing profiles (6) - are connected to one another, preferably by means of soldering, in a material-integral and fluid medium-tight manner.

18. A method for connecting devices in a fluid-tight manner, in particular devices to tubes or tubes to one another, one of which tubes or devices has at the connecting location an inner cone or a tulip and the other has an outer cone or cone, and preferably the angle of the generating line of the inner cone in relation to the tube axis is greater than the analogous angle of the generating line of the outer cone, and in particular for connecting at least two of the components mentioned in claim 17 of the novel heat exchanger according to one of claims 1 to 16 to one another in a fluid-tight manner, in which method - while avoiding or eliminating the use of fluxing agents or soldering aids - instead of a single-phase soldering metal, a two-phase or multi-phase soldering metal system, which as the essential component comprises the respective soldering metal, forming a matrix, is introduced between the topographical regions of the workpiece parts or workpieces, devices or pipes to be soldered to one another, that are heated to a temperature preferably above the melting temperature of the soldering metal, embedded in which matrix are fine particles of an inorganic abrasive material that can be wetted with the soldering metal melt or with the eutectic soldering metal/aluminum melt forming during the soldering operation, breaks the superficial aluminum oxide skin by creeping under it, is insoluble in the metal melt and has a non-metal or semi-metal character, from the group of silicates, hard substances based on transition metal carbides and/or nitrides, spinels or the like, and in which, after appropriate relative positioning of the workpiece parts or workpieces, devices and/or pipes respectively to be soldered to one another in relation to one another, the same are pressed against one another with simultaneous application of pressure and relatively moved or displaced by small distances in the range from 0.05 to 1 mm in a linear and/or rotating and/or oscillating manner, rubbing against one another with surface contact, the surfaces or cone surfaces of the devices and/or pipes, preferably the heat exchanger components, to be connected to one another being brought into a metal-blank state by mechanical means, by removal of the surface oxide film, directly before the soldering, **characterized in that**, used as the two-phase or multi-phase soldering metal system is
a) a soldering metal strip produced by multiple longitudinal folding of a strip-like foil of the soldering metal, in particular zinc, which is to be introduced or is introduced into a gap provided for the soldering connection between the devices and/or pipes to be connected, in particular between the inner cone and the outer cone of the same, with a tubular space extending substantially along its longitudinal middle zone (MZ) between the two outer flanks (AF) connected to one another on both sides of the middle zone (MZ) along the two edge zones (FY, AY, OZ, ZU) of the strip (BL) by seal welding or cold welding, which space is filled with the particles (AP) of the abrasive material, or
b) a strip-shaped soldering metal foil, into which a multiplicity of particles of the abrasive material that break the oxide skin and can be wetted with soldering metal or eutectic melt, are introduced, in particular rolled, from one or both sides, or else
c) a paste comprising particles of the soldering metal uniformly distributed in a fluid or oil evaporating substantially without any residue at temperatures up to a maximum of 250°C, preferably up to a maximum of 200°C, and particles of the abrasive material that break the oxide skin and can be wetted with metal melt,
- the soldering metal particles having a particle size of from 0.05 to 0.5 mm, with preference from 0.1 to 0.3 mm, and
- the quantity ratio of soldering metal to abrasive material particles that break the oxide skin and can be wetted with metal melt being between 3 : 1 and 30 : 1, with preference between 5 : 1 and 10 : 1.

19. The method as claimed in claim 18, **characterized**
- **in that** the relative movement of the devices and/or pipes, in particular heat exchanger components, to be connected material-integrally to one another by means of the soldering metal, is generated by optionally rotating stroke, impact or shock wave on at least one of the same with simultaneous exertion of a (brief) pressure, or else
- by oscillating relative movement of the devices and/or pipes or the heat exchanger components to be connected material-integrally to one another by means of the soldering metal by means of ultrasound acting on at least one of the same, with preference with a frequency of between 25 and 50 kHz.

20. The method as claimed in claim 19, **characterized in that** the soldering metal strip (BL) filled in its longitudinal middle zone (MZ) with the abrasive material particles (AP), according to variant a) thereof, is manufactured by longitudinal folding of a strip foil to form a cross-sectional shape substantially corresponding to the letter W, with a W middle part (MT) folded one or more times in a zigzag manner arranged between its outer flanks (AF), the two W outer flanks (AF) protruding above the middle part (MT) of the W, after which the two W outer flanks (AF) are pressed together to the height (hmt) of the W middle part (MT) and the W middle part (MT) lying between them is itself pressed together in a first stage to a Y cross-sectional shape, which is then introduced in a second stage over the entire strip length into the angular space (WR) between the two arms (AY) reaching up obliquely away from each other of the Y strip, thereby forming a powder strand of the abrasive material particles (AP), after which, in a third stage, the two obliquely reaching up Y arms (AY) are pressed against one another in a material-compacting manner, thereby forming a soldering metal strip having a bulge of its middle zone (MZ) filled with the abrasive material particles (AP).

## Revendications

1. Echangeur de chaleur composé d'une pluralité de corps de base d'échange de chaleur composés chacun de tubes plats d'échange de chaleur parallèles entre eux qui comportent vers l'extérieur des lamelles d'échange de chaleur et qui relient au moins un tube d'amenée ou de répartition et un tube de sortie ou de collecte en pouvant être traversés par un fluide d'échange de chaleur sous forme de liquide et/ou de gaz, le tube de répartition et le tube de collecte étant constitués chacun d'un corps creux de répartition, de collecte et de déviation ayant la forme d'un caisson allongé présentant au moins une entrée et/ou une sortie pour le fluide d'échange de chaleur et dans lequel est ou peut être disposé un corps d'insertion à chambres de déviation comportant une pluralité de chambres de répartition et de collecte similaires pour amener avec des débits déterminés individuellement, des courants élémentaires de fluide d'échange aux tubes d'échange de chaleur et pour évacuer le fluide de ces tubes, les parois qui délimitent ces chambres étant disposées sur les faces internes des parois des corps de répartition, de collecte et de déviation, cet échangeur de chaleur présentant les caractéristiques suivantes :
- les chambres de répartition et de collecte espacées les unes des autres ont la forme de chambres de déviation (7, 7') pour le fluide d'échange de chaleur (wtm, wtm'), et elles sont reliées chacune à l'ouverture de sortie (102) d'un (10, 10') des tubes d'échange de chaleur (10, 10', 10") et à l'ouverture d'entrée (101) d'un tube d'échange de chaleur (10', 10") voisin en reliant ainsi entre eux hydrauliquement ces deux tubes (10, 10' ; 10', 10"),
- les chambres (7, 7') par leurs parois délimitantes respectives (70, 70') sont appliquées au moins sur les deux faces internes de parois (401, 402) du corps creux de répartition, de collecte et de déviation (4, 4'), à savoir celles dans lesquelles débouchent les tubes d'échange de chaleur et les deux faces latérales de ce corps, de sorte qu'elles sont entourées globalement par la paroi délimitante (70, 70') et par les faces internes de paroi (401, 402) et que le fluide d'échange de chaleur (wtm) qui les traverse passe d'un tube d'échange (10, 10') au tube le plus proche c'est-à-dire le tube d'échange (10', 10") en étant dévié essentiellement de 180°, selon un parcours en forme de demi-cercle, de C ou d'U.

2. Echangeur de chaleur selon la revendication 1, **caractérisé en ce qu'**un certain nombre ou l'ensemble des chambres de déviation de fluide (7, 7') c'est-à-dire leurs parois délimitantes (70, 70') sont reliées ensemble, par l'intermédiaire de barrettes de liaison (71) ou similaires, au corps d'insertion à chambres de déviation (700, 700'), essentiellement rigide, qui peut être introduit, notamment par coulissement, dans le corps creux de répartition, de collecte et de déviation (4, 4').

3. Echangeur selon la revendication 1 ou 2, **caractérisé en ce que** les chambres de déviation de fluides (7, 7') sont divisées par au moins une cloison séparatrice (711) ou similaire qui est constituée par les barrettes de liaison (71) du corps d'insertion à chambres de déviation (700, 700') ou par une partie de ces barrettes et qui s'étend selon la direction longitudinale de ce corps (700, 700').

4. Echangeur selon une des revendications 1 à 3, **caractérisé en ce que** les corps d'insertion à chambres de déviation (700, 700') présentent, perpendiculairement à leur direction longitudinale, une section ou un contour qui correspond soit à toute la section interne (Qi) du corps creux de répartition, de collecte et de déviation (4, 4') soit au moins à la partie (qi) de ce corps qui se trouve proche de la paroi interne (401) présentant les tubes d'échange de chaleur (10, 10', 10") et ces corps (700, 700') sont ou peuvent être insérés, notamment par coulissement dans le corps de répartition, de collecte et de déviation (4, 4').

5. Echangeur selon une des revendications 1 à 4, **caractérisé en ce que** la section interne (Qi) du corps creux de répartition, de collecte et de déviation (4, 4'), et la section ou le contour des chambres de déviation (7, 7') c'est-à-dire du corps d'insertion à chambres de déviation (700, 700') ont essentiellement une forme carrée ou rectangulaire, éventuellement avec des angles arrondis.

6. Echangeur selon une des revendications 1 à 5, **caractérisé en ce que** pour fermer avec étanchéité aux fluides les extrémités ouvertes du corps creux de répartition, de collecte et de déviation (4, 4'), il est prévu des éléments de fermeture (41), notamment des modules à bouchon (41) ou des modules à capuchon ou des éléments de raccordement (410) brasés de préférence, dont les sections correspondent à la section interne (Qi) de ce corps (4, 4') et qui présentent l'une une tubulure d'amenée de fluide et l'autre une tubulure de sortie de fluide (42) ou similaire.

7. Echangeur selon une des revendications 1 à 6, **caractérisé en ce que** dans le corps creux de déviation et de répartition (4) sont disposées des chambres de déviation de fluide (7, 7'), ou est disposé un corps d'insertion à chambres de déviation (700, 700') qui présente(nt) une section ou un contour intéressant essentiellement une zone de section partielle (qi) tournée vers c'est-à-dire associée aux ouvertures d'entrée et de sortie (101, 102) des tubes d'échange de chaleur (10, 10', 10") dans le corps creux (4) en atteignant de préférence à peu près 40 à 60 % de la section interne (Qi), la zone de section partielle (qa) résiduelle formant un canal de sortie de fluide (45) pour le fluide d'échange de chaleur (wtm) qui traverse les tubes d'échange de chaleur (10, 10', 10") et les chambres de déviation (7') du corps creux de répartition et de déviation (4') et le quitte finalement en passant en retour dans le canal (45) situé dans le corps creux de répartition et de déviation (4).

8. Echangeur selon une des revendications 1 à 7, **caractérisé en ce que** dans le corps creux de répartition et de déviation (7) que présente le canal de sortie de fluide (45) est disposée une couche d'isolation thermique (67) ou similaire entre les parois délimitantes (70) des chambres de déviation (7) et entre le corps d'insertion à chambres de déviation (700) et le canal de sortie de fluide (45) ainsi qu'entre la paroi de séparation de canal (441) qui sépare celui-ci du corps d'insertion (700).

9. Echangeur selon une des revendications 1 à 8, **caractérisé en ce que** pour fermer avec étanchéité au fluide trois extrémités ouvertes des corps de répartition, de collecte et de déviation, il est prévu des éléments de fermeture dont la section transversale correspond à la section interne (Qi) de ces corps, et qui sont de préférence brasés en ces endroits, notamment des modules à bouchon (41), et de plus seulement un élément de raccordement (410) qui présente à la fois une tubulure d'amenée et une tubulure de sortie de fluide (42).

10. Echangeur selon une des revendications 1 à 9, **caractérisé en ce qu'**il présente une pluralité de séries de tubes (100) constituées de tubes d'échange de chaleur (10, 10', 10") proches les uns des autres, dont le nombre est impair et égal à trois au moins et qui sont reliés hydrauliquement chaque fois par des chambres de déviation (7, 7') disposées avec alternance et décalage dans le corps de répartition, de collecte et de déviation (4, 4'), le premier tube d'échange de chaleur (10) d'une série de tubes (100) débouchant dans le corps (4) tandis que le dernier tube (10") de cette série débouche dans le corps (4') pour le fluide d'échange de chaleur (wtm).

11. Echangeur selon une des revendications 1 à 10, **caractérisé en ce qu'**à la fois dans le corps creux de répartition, de collecte et de déviation (4, 4') sont disposées des chambres de déviation (7, 7') ou est disposé un corps d'insertion à chambres de distribution (700, 700') qui présentent une section ou un contour intéressant essentiellement une zone de section partielle (qi) tournée vers c'est-à-dire associée aux ouvertures d'entrée et de sortie (101, 102) des tubes d'échange de chaleur (10, 10', 10") dans le corps creux de répartition et de déviation (4) et dans le corps creux de répartition et de déviation (4') en atteignant de préférence à peu près 40 à 60 % de la section interne (Qi), la zone de section partielle (qa) résiduelle des deux corps creux (4, 4') formant chaque fois un canal d'amenée (44) avec des ouvertures d'amenée (441) espacées les unes des autres pour introduire le fluide d'échange de chaleur (wtm) dans le premier tube d'échange de chaleur (10) de chaque série de tubes (100) ainsi qu'un canal de sortie (45) avec des ouvertures de sortie (451) espacées les unes des autres pour évacuer le fluide d'échange de chaleur (wtm) dans le dernier tube d'échange de chaleur (10") de chaque série de tubes.

12. Echangeur selon la revendication 11, **caractérisé en ce que** les ouvertures d'amenée et de sortie (441, 451) occupent, dans les canaux d'amenée et de sortie (44, 45) respectifs, entre les parois délimitantes (70, 70') des chambres de déviation de fluide (7, 7') et les côtés externes de celles-ci, essentiellement une position située en amont des ouvertures d'entrée (101) des premiers tubes d'échange de chaleur (10) et en amont des ouvertures de sortie (102) des derniers tubes d'échange de chaleur (10") des séries de tubes (100).

13. Echangeur selon la revendication 11 ou 12, **caractérisé en ce que** le canal d'amenée et le canal de sortie (44, 45) sont formés chacun par une paroi séparatrice appliquée sur le corps d'insertion à chambres de déviation (700, 700') et latéralement des deux côtés sur les parois internes latérales (402) du corps creux de collecte et de déviation (4, 4'), en étant constitués de préférence par les branches transversales (612) d'un profilé en T (6) dont la branche verticale (611) s'appuie sur la paroi interne (403) éloignée du tube d'échange de chaleur, de corps creux de répartition, de collecte et de déviation.

14. Echangeur selon une des revendications 1 à 13, **caractérisé en ce que** les corps d'insertion à chambres de déviation (700, 700') individuels sont réalisés à partir d'un profilé en T (71) dont la branche verticale (711) est appliquée chaque fois sur la paroi de base (401) du corps creux de répartition, de collecte et de déviation (4, 4') où se trouvent les ouvertures d'entrée et de sortie (101, 102) des tubes d'échange de chaleur (10, 10', 10") tandis que la branche transversale (712) s'étend latéralement des deux côtés jusqu'aux parois internes latérales (402) du corps de répartition, de collecte et de déviation (4, 4') et que pour former les parois délimitantes (70, 70') des chambres de déviation (7, 7') dans les branches horizontales de T (712) sont effectuées, à des distances correspondant à celles entre les tubes d'échange de chaleur voisins qu'il s'agit de relier hydrauliquement, des découpes ou des estampages allant perpendiculairement jusqu'à la branche verticale de T puis le long de celle-ci en laissant ainsi une barrette courbe (7120) et les languettes de branche transversale (7121) ainsi formées sont recourbées en arc concave jusqu'à ce que leurs extrémités libres viennent s'appliquer sur la base (401) du corps (4, 4') et sur l'extrémité du pied de la branche verticale de T (711), en réalisant ainsi la paroi délimitante (70, 70') des chambres de déviation (7, 7'), sous la forme d'un arc de déviation.

15. Echangeur selon une des revendications 1 à 14, pouvant être alimenté par un moyen de refroidissement (wtm) sous pression, c'est-à-dire un fluide de refroidissement intervenant en tant qu'agent d'échange thermique, notamment de refroidissement, qui peut par détente se vaporiser facilement en produisant un fort refroidissement, **caractérisé en ce que** des buses d'expansion ou de détente (8) issues d'un volume creux de répartition (4) pouvant être alimenté en fluide d'échange de chaleur (wtm) prévu, notamment en fluide de refroidissement, pénètrent dans les tubes d'échange de chaleur (10, 10', 10") avec chaque fois dans ces tubes, au-dessus des buses (8), des chicanes de vaporisation (80) qui sont réalisées de préférence monoblocs en tôle, en ayant essentiellement une forme de toit avec des ouvertures de répartition (81) ou des chicanes de répartition (82).

16. Echangeur selon une des revendications 1 à 15, **caractérisé en ce que** pour réunir entre eux au moins deux corps creux de distribution, de collecte et de répartition (4, 4') à la manière d'un module avec étanchéité séquentielle et/ou sérielle aux fluides et pour amener et vidanger le fluide d'échange de chaleur à la fois dans plusieurs échangeurs montés séquentiellement et/ou en série, chaque échangeur présentant un contour externe et un contour interne correspondant à la section interne (Qi) ou à la section externe des corps creux (4, 4') cités, sur les extrémités ouvertes de ces corps ou sur ces corps eux-mêmes sont montés des éléments de liaison avec fermeture (416) étanches aux fluides, des éléments de liaison de raccordement (417), des éléments de raccordement (418, 419) avec des guidages de fluide (435, 437) ou des éléments de raccordement (420), de préférence sous la forme de bouchons ou de capuchons, et ces éléments sont de préférence fixés par brasage interne ou externe.

17. Echangeur selon une des revendications 1 à 16, **caractérisé en ce que** les corps creux de répartition, de collecte et de déviation (4, 4'), les tubes d'échange de chaleur (10, 10', 10"), les corps d'insertion à chambres de déviation (700, 700'), les profilés séparateurs (6) ainsi que tous les éléments de liaison et de fermeture (41, 410, 415, 420) et les tubulures d'entrée et de sortie (42) sont fabriqués en aluminium ou en un alliage d'aluminium et ces composants, à l'exception des corps d'insertion à chambres de déviation (700, 700') et les profilés séparateurs (6) sont reliés entre eux avec étanchéité aux fluides et liaison par la matière, de préférence par brasage.

18. Procédé pour relier avec étanchéité aux fluides au moins deux composants choisis parmi des corps creux de répartition, de collecte et de déviation (4, 4'), des tubes d'échange de chaleur (10, 10', 10"), des corps d'insertion à chambres de déviation (700, 700'), des profilés de séparation (6), tous les éléments de liaison, de raccordement et de fermeture (41, 410, 415, 420) ainsi que les tubulures d'entrée et de sortie (42) du nouvel échangeur de chaleur selon une des revendications 1 à 16, un composant choisi présentant au point de liaison un cône interne ou une tulipe tandis que l'autre composant présente un cône externe, avec de préférence pour le cône interne un angle de génératrice avec l'axe qui est supérieur à l'angle correspondant du cône externe, procédé selon lequel
- en écartant l'utilisation de fondants ou d'auxiliaires de brasage, on introduit entre les zones topographiques prévues pour la liaison par brasage souhaitée dans les pièces ou parties de pièces, composants ou tubes et qui sont chauffées à une température dépassant de préférence la température de fusion du métal de brasage, au lieu d'un métal de brasage essentiellement monophasique, un système métallique de brasage à deux phases ou plus, qui comprend comme composant essentiel le métal de brasage donnant une matrice dans laquelle sont noyées de fines particules d'un matériau abrasif anorganique, du groupe des silicates, des matières dures à base de carbures et/ou de nitrures, de métaux de transition, de spinelles ou similaires, qui peut être mouillé par le métal de brasage ou par le produit entectique de fusion d'aluminium et de métal de brasage se formant lors de l'opération de brasage, qui rompt la peau d'alumine en passant par dessous, qui n'est pas soluble dans le métal fondu et qui n'a pas les caractéristiques d'un métal ou d'un métalloïde,
- après positionnement relatif correspondant, les pièces ou parties de pièces, les éléments et/ou les tubes qu'il s'agit de relier par brasage, sont appliqués les uns sur les autres par pression en étant déplacés avec friction à plat, selon des mouvements linéaires, de rotation et/ou d'oscillation avec de faibles amplitudes dans la zone de 0,05 à 1 mm de sorte que directement avant le brasage, les surfaces c'est-à-dire les portées coniques des composants ou des tubes à relier, de préférence les composants de l'échangeur de chaleur sont amenés par abrasion mécanique de la couche d'oxyde superficielle, à l'état de métal nul,ce procédé étant **caractérisé par** l'utilisation d'un système de métal de brasage à deux phases ou plus, à savoir :
a) un système à introduire ou disposé dans la fente prévue pour la liaison brasée entre les composants et/ou les tubes à relier, notamment entre le cône interne et le cône externe de ceux-ci, obtenu par pliage longitudinal multiple d'une feuille en forme de bande en un métal de brasage, notamment en zinc, avec un espace de forme tubulaire s'étendant le long de sa zone longitudinale médiane (MZ) entre les deux flancs externes (AF) reliés de manière étanche c'est-à-dire soudés à froid de part et d'autre de cette zone médiane (MZ) le long des deux zones marginales (FY, AY, OZ, ZO) de la bande (BL), cet espace étant rempli des particules (AP) du matériau abrasif, ou
b) une feuille de métal de brasage en forme de bande, dans laquelle sur un ou sur les deux côtés, est introduit, notamment par laminage, une pluralité de particules du matériau abrasif qui brisent la peau d'oxyde et peuvent être mouillées par le métal de brasage ou par le produit de la fusion entectique, ou
c) une pâte constituée de particules du métal de brasage et de particules du matériau abrasif qui rompt la peau d'oxyde et qui peut être mouillée par le métal fondu, ces particules étant réparties régulièrement dans un fluide ou de l'huile qui se vaporise essentiellement sans laisser de résidus, à des températures allant jusqu'à 250°C au plus, de préférence 200°C au plus,
étant précisé que
- les particules de métal de brasage ont des dimensions allant de 0,05 à 0,5 mm, de préférence de 0,1 à 0,3 mm,
- le rapport entre la quantité de métal de brasage et celle des particules du matériau abrasif qui rompt la peau d'oxyde et qui peuvent être mouillées par le métal fondu est compris entre 3 : 1 et 30 : 1, de préférence 5 : 1 et 10 : 1.

19. Procédé selon la revendication 18, **caractérisé en ce que** le mouvement relatif des composants et/ou des tubes à relier par la matière au moyen du métal de brasage, notamment des composants d'échangeur de chaleur, est produit en exerçant en même temps et brièvement une force de pression, par une frappe, un choc ou un onde de choc sur au moins un composant ou un tube, ou même sous la forme d'un mouvement relatif d'oscillation des composants et/ou des tubes c'est-à-dire des composants d'échangeur de chaleur à relier par la matière au moyen du métal de brasage, obtenu par l'intermédiaire d'ultrasons agissant sur au moins un composant ou un tube, de préférence à une fréquence comprise entre 25 et 50 kHz.

20. Procédé selon la revendication 19, **caractérisé en ce que** la bande de métal de brasage (BL) remplie de particules de matériau abrasif (AP) dans sa zone longitudinale médiane (MZ) est fabriquée selon la variante a) de ce procédé, en pliant longitudinalement une feuille en bande pour donner essentiellement la lettre W avec, entre les flancs externes (AF) de celle-ci, une forme en section qui correspond à la partie médiane du W (MT) pliée en zig-zag une ou plusieurs fois, les deux flancs externes (AF) du W dépassant la partie médiane (MT) de celui-ci, puis ces deux flancs (AF) jusqu'à la hauteur (hmt) de la partie médiane (MT) ainsi que cette partie médiane elle-même située entre les flancs sont, dans une première étape, comprimés pour donner une section en forme d'Y et, dans une deuxième étape, sur toute la longueur de la bande les particules de matériau abrasif (AP) sont introduites dans l'espace angulaire (WR) existant entre les deux bras (AY), faisant saillie obliquement, de la bande en Y avec formation d'une barre de poudre et, dans une troisième étape, ces deux bras (AY) obliquement en saillie sont mis en pression l'un sur l'autre avec étanchéité du matériau, en formant une bande de métal de brasage présentant dans sa zone médiane (MZ) une partie renflée remplie de particules de matériau abrasif (AP).
